# EUROPÄISCHE PATENTSCHRIFT

(11) **EP 0 582 960 B1**
(45) Veröffentlichungstag und Bekanntmachung des Hinweises auf die Patenterteilung: **22.10.1997**
(21) Anmeldenummer: 93112508.2
(22) Anmeldetag: 04.08.1993
(51) Int. Cl.: H01R 17/12

(54) **HF-Koaxial-Steckverbindung**
HF coaxial plug connection
Connexion à haute fréquence coaxiale à fiches

(30) Priorität: 12.08.1992 DE 9210810 U
(43) Veröffentlichungstag der Anmeldung: 16.02.1994
(73) Patentinhaber: SIEMENS AKTIENGESELLSCHAFT, 80333 München (DE)
(72) Erfinder: Acke, Edgard, Ing. (grad.), B-8020 Oostkamp (BE); Mussen, Michel, Ing. (grad.), B-9000 Gent (BE)

(56) Entgegenhaltungen:
- EP-A- 0 488 482
- US-A- 5 088 937

## Beschreibung

Die Erfindung betrifft eine HF-Koaxial-Steckverbindung, mit mehreren, in einem bestimmten Teilungsabstand mit Einpreßkontakten auf einer Unterlage, zum Beispiel einer Leiterplatte, befestigten Koaxialsteckern und entsprechenden koaxialen Gegensteckverbindern, die in einer der Anzahl der Koaxialstecker entsprechenden Anzahl und in demselben Teilungsabstand wie diese mit Einpreßkontakten auf einer weiteren Unterlage befestigt sind.

Bei verschiedenen bekannten Verbindungssystemen werden für die Übertragung der HF-Signale Koaxial-Steckverbinder der Serie 1,0/2,3 mit einem Teilungsabstand, das heißt einem mittleren Abstand der Montagebohrungen auf einer Leiterplatte oder einer Baugruppe von 7,5 oder 7,62 mm verwendet. Damit konnte bisher die gedrängte Bauweise in elektronischen Geräten der Nachrichtentechnik ausreichend berücksichtigt werden. Für derartige Verbindungen hat man gerade und um 90° abgewinkelte Koaxial-Steckverbinder-Typen mit Kabelanschluß und mit Lötstiften für einen Leiterplattenanschluß eingesetzt, wobei zum Beispiel bei einer Anordnung mit mehreren koaxialen Steckverbindungen die Steckverbinder der Gegensteckvorrichtung einzeln in einer Leiste mit geeigneten Löchern eingeschnappt wurden. Im Zuge fortschreitender Miniaturisierung bei neuen Verbindungssystemen mit 2,5 mm Raster-Leiterplatten und damit höherer Packungsdichte werden HF-Koaxial-Steckverbindungen für kleinere Teilungsabstände in der Größenordnung von 5 mm und vereinfachter Anschlußtechnik benötigt.

Aus der EP 0 488 482 A1 ist eine Koaxial-Steckverbindung bekannt, die zwei Module mit einem jeweils aus isolierendem Material bestehenden Gehäuse aufweist. In diesen Gehäusen sind jeweils zwei Reihen mit je drei Koaxialsteckern vorgesehen, das heißt die Koaxialstecker in dem einen Modul und die koaxialen Gegenstecker in dem anderen Modul sind in gleicher Anzahl und in demselben Teilungsabstand angeordnet. Dabei besteht ein Modul der Koaxial-Steckverbindung neben dem Gehäuse aus Isoliermaterial noch aus mehreren einzelnen spaltenförmigen Gehäuseteilen aus Metall, welche jeweils mit dem Außenleiter der entsprechenden Gegenstecker verbunden sind. Außerdem können die Anschlüsse der Koaxialstecker und der Gegenstecker als Einpreßstifte zur Befestigung auf jeweils einer Leiterplatte ausgebildet sein.

Der Erfindung liegt die Aufgabe zugrunde, eine für einen sehr kleinen Teilungsabstand von zum Beispiel 5 mm geeignete, das heißt mechanisch und elektrisch angepaßte HF-Koaxial-Steckverbindung in vereinfachter Anschlußtechnik zu schaffen.

Diese Aufgabe wird bei einer HF-Koaxial-Steckverbindung der eingangs genannten Art gemäß der Erfindung dadurch gelöst, daß die Gegensteckverbinder in einem aus leitendem Material bestehenden Monoblock integriert sind, der den Außenleiter für alle koaxialen Gegensteckverbinder bildet, daß die Innenleiter der koaxialen Gegensteckverbinder und ihre Anschlüsse für die Unterlage jeweils isoliert in Bohrungen des Monoblocks aufgenommen sind und neben den Anschlüssen der Innenleiter der koaxialen Gegensteckverbinder auch die Außenleiteranschlüsse des Monoblocks als Einpreßkontakte ausgebildet sind.

Bei der erfindungsgemäßen Steckverbindung sind sowohl die Koaxialstecker als auch die koaxialen Gegensteckverbinder in Einpreßtechnik und damit in vorteilhafter Weise in einer vereinfachten Anschlußtechnik an ihrer jeweiligen Unterlage befestigt. Da die koaxialen Gegensteckverbinder in einem Monoblock integriert sind, läßt sich einen höhere Packungsdichte mit kleineren Teilungsabständen von zum Beispiel 5 mm realisieren und somit eine Miniatur-Koaxial-Steckverbinder-Familie schaffen, die - mechanisch und elektrisch angepaßt - noch kleiner ist als die schon sehr kleine Steckverbinder-Familie der Serie 1,0/2,3.

Die erfindungsgemäße Steckverbindung ist insbesondere für HD-(High Density) HF-Koaxial-Steckverbinder besonders gut geeignet.

Eine hinsichtlich der Packungsdichte besonders vorteilhafte Ausführung einer erfindungsgemäßen Steckverbindung ergibt sich, wenn in dem Monoblock zwei übereinanderliegende Reihen von koaxialen Gegensteckverbindern vorgesehen sind. Dabei kann die Steckverbindung z.B. als 8-fach-Steckverbindung aufgebaut sein, indem in einem Monoblock zwei übereinanderliegende Reihen von jeweils vier koaxialen Gegensteckverbindern vorgesehen sind.

Im Hinblick auf Kompaktheit und Anschlußtechnik der erfindungsgemäßen Steckverbindung ist es vorteilhaft, wenn die Koaxialstecker zu einer Einheit zusammengefaßt an ihrer Unterlage befestigt sind.

Weitere vorteilhafte Ausgestaltungen des Gegenstandes des Anspruchs 1 sind in den übrigen Unteransprüchen angegeben.

Ein Ausführungsbeispiel einer erfindungsgemäßen HF-Koaxial-Steckverbindung ist im folgenden anhand der Zeichnung näher beschrieben. Es zeigen
Fig. 1 das Konzept einer aus mehreren Koaxialsteckern und koaxialen Gegensteckverbindern bestehenden Steckverbindung,
Fig. 2 die Steckverbindung mit Koaxialsteckern und koaxialen Gegensteckverbindern in perspektivischer Darstellung,
Fig. 3 die koaxialen Gegensteckverbinder im Schnitt und
Fig. 4 in schematischer Darstellung eine perspektivische Schrägansicht der koaxialen Gegensteckverbinder und
Fig. 5 in schematischer Darstellung die einzelnen Steckphasen bei einer HF-/NF-Steckverbindung.

Die Steckverbindung besteht nach den Figuren 1 und 2 aus mehreren Koaxialsteckern 1 in gerader Ausführung, die mittels einer gemeinsamen Montageplatte 2 zu einer Einheit 15 zusammengefaßt an einer Unterlage, z.B. einer Leiterplatte 3 oder einer Rückwand angeordnet und mittels Einpreßkontakten 4 in einem bestimmten Teilungsabstand von z.B. 5 mm befestigt sind. Außerdem besteht die Steckverbindung noch aus auf einer Unterlage, z.B. auf einer Leiterplatte 5 oder einer Baugruppe angeordneten koaxialen Gegensteckverbindern 6, die in einer der Anzahl der Koaxialstecker 1 entsprechenden Anzahl und in demselben Teilungsabstand wie diese in einem Monoblock 7 integriert sind. Dieser besteht aus leitendem Material und bildet den gemeinsamen Außenleiter für alle in ihm integrierten koaxialen Gegensteckverbinder 6, wobei deren Innenleiter 8 (Fig.3) mit ihren Anschlüssen jeweils durch aus Isoliermaterial bestehende Stützteile 9 und 10 isoliert in Bohrungen 11 und hierzu senkrechten Bohrungen 12 des Monoblocks 7 aufgenommen sind. Daraus ergibt sich, daß die koaxialen Gegensteckverbinder 6 in um 90° zu ihrer Steckrichtung abgewinkelter Ausführung ausgebildet sind. Wie insbesondere den Figuren 1,3 und 4 zu entnehmen ist, sind die Anschlüsse der Innenleiter 8 der koaxialen Gegensteckverbinder 6 und die Außenleiteranschlüsse als Einpreßkontakte 13 bzw. 14 ausgebildet, die entsprechend der 90^{o}-Abwinkelung der koaxialen Gegensteckverbinder um 90° abgewinkelt zur Steckrichtung angeordnet sind. Die Fig. 2 und 4 zeigen, daß bei dem dargestellten Ausführungsbeispiel einer erfindungsgemäßen HD-HF-Koaxial-Steckverbindung zwei übereinanderliegende Reihen von Koaxialsteckern und dementsprechend zwei übereinanderliegende Reihen von koaxialen Gegensteckverbindern mit jeweils vier Koaxialsteckern 1 bzw. vier koaxialen Gegensteckverbindern 6 vorgesehen sind, so daß die Koaxialstecker 1 eine 8-fach-Einheit 15 bilden und der Monoblock 7 als 8-fach-Gegensteckverbinder ausgebildet ist. In diesem Fall weist der Monoblock 7 acht Einpreßkontakte 13 für die Innenleiteranschlüsse und 4 × 3 Einpreßkontakte 14 für die Außenleiteranschlüsse auf. Außerdem ist - wie Fig. 2 zeigt - die Einheit 15 noch mit zwei Führungsstiften 16 ausgebildet, die in Führungsbohrungen 17 des Monoblocks 7 eingreifen. Die Fig.4 zeigt schließlich noch, daß sich bei einem Teilungsabstand von 5 mm ein 8-fach-Monoblock 7 von etwa 10 × 24 mm Querschnittsfläche realisieren läßt.

Bei Steckverbindersystemen müssen außer HF-Koaxial-Steckverbindungen manchmal auch NF-Steckverbindungen hergestellt werden. In diesem Fall sind die in Fig.2 dargestellten Leiterplatten 3 und 5 sowohl mit einer Koaxialstecker-Einheit 15 und einem Monoblock 7 mit koaxialen Gegensteckverbindern 6 als auch mit NF-Steckverbinderorganen versehen. So kann z.B. die Leiterplatte 3 zusätzlich zu der Koaxialstecker-Einheit 15 mit einer NF-Messerleiste und die Leiterplatte 5 mit einer korrespondierenden NF-Federleiste ausgebildet sein. Die Herstellung der Gesamt-Steckverbindung erfolgt dann in bestimmten, anhand der schematischen Darstellung in Fig.5 näher erläuterten Steckphasen: zunächst wird in einer 1. Steckphase eine Zentrierung der NF-Kontaktmittel z.B. dadurch herbeigeführt, daß ein an der Leiterplatte 3 angeordneter Führungsstift 21 in ein Zentrierorgan 22 an der Leiterplatte 5 eingreift. In der 2. Steckphase beginnt der Leistenkörper 24 einer an der Leiterplatte 5 angeordneten NF-Federleiste in den Leistenkörper 23 einer an der anderen Leiterplatte 3 vorgesehenen NF-Messerleiste hinein zu gleiten. Bevor jedoch die NF-Kontaktmittel zusammengesteckt werden, greift in der 3. Steckphase ein Führungsstift 16 der Koaxialstecker-Einheit 15 in eine Führungsbohrung 17 des Monoblocks 7, um zuerst die Zentrierung und nachfolgend die Kontaktierung der HF-Kontaktmittel einzuleiten. Hierzu gleitet in der 4. Steckphase eine Außenleiter-Federhülse 25 in die Bohrung 11 des Monoblocks 7. Vor dem Zusammenstecken der Innenleiter-Kontakte 8 und 27 gleitet in einer 5. Steckphase der Innenleiter 8 der koaxialen Gegensteckverbinder 6 des Monoblocks 7 in einen aus Isoliermaterial bestehenden Vorzentrierungstrichter 26 der Koaxialstecker 1, worauf in einer 6. Steckphase die Innenleiterbuchse 27 der Koaxialstecker 1 auf den stiftförmigen Innenleiter 8 der koaxialen Gegensteckverbinder 6 gesteckt wird. Nach der Innenleiterkontaktierung der HF-Koaxial-Steckverbindung zwischen dem Monoblock 7 und der Koaxialstecker-Einheit 15 erfolgt nun in der 7. und letzten Steckphase die Verbindung der in den Leistenkörper 23 und 24 enthaltenen NF-Kontaktelemente 28 und 29 durch weiteres Zusammenstecken der gemischten HF-/NF-Steckverbindung.

## Patentansprüche

1. HF-Koaxial-Steckverbindung, mit mehreren, in einem bestimmten Teilungsabstand mit Einpreßkontakten (4) auf einer Unterlage (3), zum Beispiel einer Leiterplatte, befestigten Koaxialsteckern (1) und entsprechenden koaxialen Gegensteckverbindern (6), die in einer der Anzahl der Koaxialstecker (1) entsprechenden Anzahl und in demselben Teilungsabstand wie diese mit Einpreßkontakten (13, 14) auf einer weiteren Unterlage (5) befestigt sind,
**dadurch gekennzeichnet**,
daß die Gegensteckverbinder (6) in einem aus leitendem Material bestehenden Monoblock (7) integriert sind, der den Außenleiter für alle koaxialen Gegensteckverbinder (6) bildet, daß die Innenleiter (8) der koaxialen Gegensteckverbinder (6) und ihre Anschlüsse (13) für die Unterlage (5) jeweils isoliert in Bohrungen (11, 12) des Monoblocks (7) aufgenommen sind und
daß neben den Anschlüssen der Innenleiter (8) der koaxialen Gegensteckverbinder (6) auch die Außenleiteranschlüsse des Monoblocks (7) als Einpreßkontakte (14) ausgebildet sind.

2. Steckverbindung nach Anspruch 1,
**dadurch gekennzeichnet**, daß der Teilungsabstand der in dem Monoblock (7) integrierten koaxialen Gegensteckverbinder (6) 5 mm beträgt.

3. Steckverbindung nach Anspruch 1 oder 2,
**dadurch gekennzeichnet**, daß in dem Monoblock (7) zwei übereinanderliegende Reihen von koaxialen Gegensteckverbindern (6) vorgesehen sind.

4. Steckverbindung nach Anspruch 3,
**gekennzeichnet** durch einen Monoblock (7) mit zwei übereinanderliegenden Reihen von jeweils vier koaxialen Gegensteckverbindern (6).

5. Steckverbindung nach einem der vorhergehenden Ansprüche, **dadurch gekennzeichnet**, daß die Einpreßkontakte (13,14) der Innen- und der Außenleiteranschlüsse des Monoblocks (7) um 90° abgewinkelt zur Steckrichtung der koaxialen Gegensteckverbinder (6) angeordnet sind.

6. Steckverbindung nach einem der vorhergehenden Ansprüche, **dadurch gekennzeichnet**, daß die Koaxialstecker (1) zu einer Einheit (15) zusammengefaßt an ihrer Unterlage (3) befestigt sind.

## Claims

1. RF coaxial plug connection, having a plurality of coaxial connectors (1) which are fastened with a specific pitch spacing by means of press-fit contacts (4) on a support (3), for example a printed circuit board, and having corresponding coaxial mating plug connectors (6) which are fastened, in a number corresponding to the number of coaxial connectors (1) and with the same pitch spacing as the latter, by means of press-fit contacts (13, 14) on a further support (5), characterized in that the mating plug connectors (6) are integrated in a monobloc (7) which consists of conductive material and forms the outer conductor for all of the coaxial mating plug connectors (6), in that the inner conductors (8) of the coaxial mating plug connectors (6) and their connections (13) for the support (5) are in each case accommodated in an insulated manner in holes (11, 12) in the monobloc (7), and in that not only the connections of the inner conductors (8) of the coaxial mating plug connectors (6) but also the outer conductor connections of the monobloc (7) are designed as press-fit contacts (14).

2. Plug connection according to Claim 1, characterized in that the pitch spacing of the coaxial mating plug connectors (6) integrated in the monobloc (7) is 5 mm.

3. Plug connection according to Claim 1 or 2, characterized in that two rows of coaxial mating plug connectors (6) are provided in the monobloc (7), which rows lie one above the other.

4. Plug connection according to Claim 3, characterized by a monobloc (7) having two rows each of four coaxial mating plug connectors (6), which rows lie one above the other.

5. Plug connection according to one of the preceding claims, characterized in that the press-fit contacts (13, 14) of the inner and outer conductor connections of the monobloc (7) are arranged such that they are angled away by 90° with respect to the plugging direction of the coaxial mating plug connectors (6).

6. Plug connection according to one of the preceding claims, characterized in that the coaxial connectors (1), after having been combined to form a unit (15), are fastened on their support (3).

## Revendications

1. Connexion à haute fréquence coaxiale à fiches, comprenant plusieurs fiches coaxiales (1) fixées sur une base (3), par exemple une plaquette à circuit imprimé, avec une distance de séparation déterminée, au moyen de contacts à enfoncer (4), et des connecteurs antagonistes coaxiaux (6) correspondants qui sont fixés sur une autre base (5), au moyen de contacts à enfoncer (13, 14), en nombre correspondant au nombre de fiches coaxiales (1) et avec la même distance de séparation que ces dernières,
caractérisée en ce que les connecteurs antagonistes (6) sont intégrés dans un monobloc (7) fait d'un matériau conducteur qui forme le conducteur extérieur pour tous les conducteurs antagonistes coaxiaux (6), en ce que les conducteurs intérieurs (8) des connecteurs antagonistes coaxiaux (6) et leurs bornes (13) pour la base (5) sont reçus, à chaque fois de manière isolée, dans des alésages (11, 12) du monobloc (7), et en ce que les bornes des conducteurs extérieurs du monobloc (7) sont, avec les bornes des conducteurs intérieurs (8) des connecteurs antagonistes coaxiaux (6), également exécutés en tant que contacts à enfoncer (14).

2. Connexion à fiches selon la revendication 1, caractérisée en ce que la distance de séparation des connecteurs antagonistes coaxiaux (6) intégrés dans le monobloc (7) mesure 5 mm.

3. Connexion à fiches selon la revendication 1 ou 2, caractérisée en ce que deux rangées de connecteurs antagonistes coaxiaux (6) situées l'une au-dessus de l'autre sont prévues dans le monobloc (7).

4. Connexion à fiches selon la revendication 3, caractérisée par un monobloc (7) pourvu de deux rangées situées l'une au-dessus de l'autre comportant chacune quatre connecteurs antagonistes coaxiaux (6).

5. Connexion à fiches selon l'une des revendications précédentes, caractérisée en ce que les contacts à enfoncer (13, 14) des bornes des conducteurs intérieurs et des conducteurs extérieurs du monobloc (7) sont pliés à 90° par rapport à la direction d'enfichage des connecteurs antagonistes coaxiaux (6).

6. Connexion à fiches selon l'une des revendications précédentes, caractérisée en ce que les fiches coaxiales (1) sont fixées sur leur base (3) en étant regroupées sous forme d'une unité (15).
